# FASCICULE DE BREVET EUROPEEN

(11) **EP 3 218 179 B1**
(45) Date de publication et mention de la délivrance du brevet: **24.10.2018**
(21) Numéro de dépôt: 15797859.4
(22) Date de dépôt: 29.10.2015
(51) Int. Cl.: B31F 1/07

(54) **PROCEDES DE REALISATION D'UN OUTIL DE GAUFRAGE FEMELLE, OUTILS DE GAUFRAGE , MODULE ET PROCEDE DE GAUFRAGE ET MACHINE DE GAUFRAGE EQUIPEE DEDITS OUTILS**
VERFAHREN ZUR HERSTELLUNG EINES INNENPRÄGEWERKZEUGS, PRÄGEWERKZEUGE, PRÄGEMODUL UND PRÄGEVERFAHREN SOWIE MIT DEN WRKZEUGEN AUSGESTATTETE MACHINE
METHODS FOR MANUFACTURING A FEMALE EMBOSSING TOOL, EMBOSSING TOOLS, EMBOSSING MODULE AND METHOD, MACHINE EQUIPPED WITH SAID TOOLS

(30) Priorité: 10.11.2014 EP 14003718
(43) Date de publication de la demande: 20.09.2017
(73) Titulaire: BOBST MEX SA, 1031 Mex (CH)
(72) Inventeur: PESSOTTO, Francesco, 1052 Le Mont-sur-Lausanne (CH); VALTERIO, Roberto, 1867 Ollon (CH)
(74) Mandataire: Leadbetter, Benedict
(86) Numéro de dépôt international: PCT/EP2015/025075
(87) Numéro de publication internationale: WO 2016/074798

(56) Documents cités:
- WO-A1-2007/028557
- JP-A- H11 207 836
- US-A- 3 560 289
- US-A- 4 084 500

## Description

La présente invention concerne un procédé de réalisation d'un outil de gaufrage femelle. L'invention se rapporte à un outil de gaufrage femelle. L'invention se rapporte à une paire d'outil de gaufrage, comprenant un outil de gaufrage mâle et un outil de gaufrage femelle. L'invention se rapporte également à un module de gaufrage pour des éléments plats destinés à former des emballages, équipé avec un outil de gaufrage femelle.

Une machine de traitement d'éléments plats, par exemple une machine d'impression, de découpe ou de pliage-collage, est utilisée dans l'industrie de l'emballage, par exemple pour imprimer, découper ou plier-coller des éléments plats, tels que des feuilles de carton. Ces feuilles imprimées servent ensuite à confectionner des boîtes en carton.

A titre d'exemple, des machines de type presses à platine réalisent la découpe et le gaufrage, puis des machines appelées plieuses-colleuses réalisent le pliage et le collage de flans ou découpes de cartons, en vue de former un emballage. L'étape de gaufrage, permet de donner du relief à la feuille de carton, pour des raisons fonctionnelles et en particulier pour former des lignes de pré-pliage, ou pour des raisons purement esthétiques.

Plus précisément, la présente invention concerne un module de gaufrage muni d'une paire d'outils de gaufrage mâle et femelle, comprenant un tel outil de gaufrage femelle. L'invention concerne un procédé de gaufrage d'une découpe de carton utilisant une telle paire d'outils de gaufrage.

### Etat de la technique

Le document EP 0879197 présente un exemple de machine à découper et à gaufrer à platine. Les outils de découpe et de gaufrage sont insérés dans la machine et servent à découper des feuilles de carton.

Le document WO 2014/135265 présente une machine avec des outils de gaufrage rotatifs. Dans ce cas, l'agencement de gaufrage placé dans une cassette de gaufrage est équipé d'un outil rotatif supérieur de gaufrage, positionné parallèlement à un outil rotatif inférieur de gaufrage. Une bande continue de carton est gaufrée grâce à cette cassette.

Le document EP 1932657 décrit un dispositif pour gaufrer des caractères brailles sur des découpes de carton avec des outils de gaufrage rotatifs. Dans ce cas, le résultat du gaufrage est un relief fonctionnel utilisé pour des messages en braille sur certaines boîtes d'emballage, en particulier sur les boîtes de médicaments et permettre une lecture tactile des messages.

Dans tous ces cas, les outils de gaufrage mâle et femelle sont fabriqués, notamment par usinage, avec des protubérances à la surface de l'outil mâle et des creux complémentaires à la surface de l'outil femelle. En conséquence, si le fabriquant souhaite faire des petites séries, le coût de fabrication de chaque paire d'outils ne permet pas de la faire avec un prix de revient faible pour chaque emballage. Ainsi, pour la fabrication d'emballage pour des produits de grande consommation, ces outillages de gaufrage étant fabriqués sur mesure, ils ne sont abordables que pour des séries importantes, par exemple de l'ordre de 50'000 à 200'000 boîtes au minimum. Des petites séries, en particulier de l'ordre ou inférieure au millier de boîtes ne sont possibles que pour des produits de grande valeur, ou dans le domaine du luxe. De plus, la commande des outils doit être passée longtemps à l'avance, en raison du temps nécessaire à leur réalisation.

De plus, lors de la fabrication d'une paire d'outils de gaufrage mâle et femelle, le fabriquant cherche à obtenir la meilleure complémentarité de forme entre les protubérances à la surface de l'outil mâle et les creux à la surface de l'outil femelle, et ce afin d'obtenir une déformation de la matière idéalement sans pincement, et sans écrasement par réduction trop importante de l'épaisseur du carton, ou tout au moins avec un minimum de ces phénomènes.

Par ailleurs, malgré la mise en oeuvre soignée du procédé de fabrication pour obtenir des reliefs complémentaires entre l'outil de gaufrage femelle et l'outil de gaufrage mâle, encore faut-il que cette bonne complémentarité de forme persiste après le montage de cette paire d'outils de gaufrage et tout au long des très nombreux mouvements successifs de l'un ou de l'autre, voire des deux outils de gaufrage, durant la fabrication des emballages.

Le document US 4 084 500 divulgue un procédé de réalisation d'un rouleau de gaufrage femelle.

### Résumé de l'invention

Un but de la présente invention est de proposer un procédé de réalisation d'un outil de gaufrage femelle exempt des limitations des outils de gaufrage femelle connus. Un autre but de l'invention est de rendre plus souple la fabrication d'emballage avec des agencements de gaufrage différents, afin de pouvoir être en mesure de fabriquer des petites ou moyennes séries d'emballage. Un autre but de l'invention est de proposer un moyen d'obtention d'un outil de gaufrage femelle adaptable à de multiples outils de gaufrage mâles afin d'éviter de fabriquer un nouvel outillage complet pour chaque modification de relief souhaité à la surface du carton.

Selon l'invention, ces buts sont atteints notamment au moyen d'un outil de gaufrage femelle pour des éléments plats destinés à former des emballages, qui est revêtu d'une couche extérieure réalisée dans un matériau présentant des propriétés de type mémoire de forme.

Egalement, selon l'invention ces buts sont également atteints par un procédé de réalisation d'un outil de gaufrage femelle destiné au gaufrage d'un élément plat, qui comprend les étapes consistant à:
- fournir un outil de gaufrage femelle revêtu d'une couche extérieure réalisée dans un matériau présentant des propriétés de type mémoire de forme et dont la face extérieure est dépourvue de creux,
- fournir un outil de gaufrage mâle dont la face extérieure est pourvue d'au moins une protubérance correspondant à au moins un relief d'embossage souhaité sur l'élément plat après gaufrage, et
- faire coopérer l'outil de gaufrage mâle avec l'outil de gaufrage femelle, de sorte que la couche extérieure de l'outil de gaufrage femelle subit une déformation plastique qui créé au moins un creux de forme complémentaire à la ou aux protubérances de l'outil de gaufrage mâle.

Ce procédé de réalisation s'applique notamment lors de la première utilisation de l'outil de gaufrage femelle ou bien d'un outil de gaufrage femelle déjà préalablement remis dans une forme initiale de départ, avec sa face périphérique dépourvue du ou des creux.

Dans l'ensemble de la description, le gaufrage est défini, à titre d'exemple non exhaustif, comme étant toute opération de déformation mécanique de l'élément plat par écrasement entre une forme positive munie d'une ou plusieurs convexités ou protubérances, i.e. l'outil mâle, et une forme négative, munie d'une ou plusieurs concavités ou creux, i.e. l'outil femelle. Le gaufrage peut ainsi être un gaufrage classique, un rainurage, un refoulage, ou d'autres encore.

Le matériau présentant des propriétés de type mémoire de forme est défini, à titre d'exemple non exhaustif, comme étant un matériau déformable, apte à passer d'une forme initiale à une forme finale. Le matériau présentant des propriétés de type mémoire de forme présente en outre des capacités à retrouver sa forme initiale de départ s'il est soumit à des conditions déterminées dépendant du type de matériau.

Un élément plat est défini, à titre d'exemple non exhaustif, comme étant en un matériau en feuille, en plaque, en bande continue tel que du papier, du carton plat, du carton ondulé, du carton ondulé contrecollé, du plastique flexible, par exemple du polyéthylène (PE), du polyéthylène téréphtalate (PET), du polypropylène biorienté (BOPP), ou d'autres polymères, ou d'autres matériaux encore. Le support plan est défini, à titre d'exemple non exhaustif, comme étant une feuille destinée à former une découpe, puis une boîte d'emballage après pliage-collage.

Autrement dit, ce procédé permet de réaliser de manière très rapide des outils femelles, sans augmenter de manière aussi significative qu'aujourd'hui le prix de revient de chaque emballage par rapport à de grandes séries de l'ordre de plusieurs centaines de milliers d'emballages par exemple.

En outre, selon l'invention ces buts sont également atteints par un procédé de réalisation d'un outil de gaufrage femelle destiné au gaufrage d'un élément plat, comprenant les étapes suivantes consistant:
- à fournir un outil de gaufrage femelle revêtu d'une couche extérieure réalisée dans un matériau présentant des propriétés de type mémoire de forme, et dont la face extérieure comprend au moins un creux,
- à porter la face extérieure de l'outil de gaufrage femelle dans des conditions choisies de façon à ce que la face extérieure redevienne dépourvue de creux,
- à fournir un outil de gaufrage mâle dont la face extérieure est pourvue d'au moins une protubérance correspondant à au moins un relief d'embossage souhaité sur l'élément plat à l'issue du gaufrage,
- à faire coopérer l'outil de gaufrage mâle avec l'outil de gaufrage femelle, de sorte que la couche extérieure de l'outil de gaufrage femelle subit une déformation plastique qui créé au moins un creux de forme complémentaire à au moins une protubérance de l'outil de gaufrage mâle.

Ce procédé de réalisation s'applique notamment lors de la deuxième utilisation ou bien d'une utilisation ultérieure d'un outil de gaufrage ayant au départ une forme correspondant à un usage précédent, c'est-à-dire avec une face périphérique munie de creux.

De préférence, le matériau est choisi parmi les alliages métalliques à mémoire de forme, et les matériaux polymères présentant des propriétés de type mémoire de forme. A titre d'exemple, l'étape consistant à porter la face extérieure de l'outil de gaufrage femelle dans des conditions choisies, i.e. la transformation peux se faire par chauffage, irradiation UV, ou d'autres encore.

Cette solution présente notamment l'avantage par rapport à l'art antérieur d'assurer une complémentarité de forme très précise et donc particulièrement stricte, entre les protubérances de l'outil de gaufrage mâle et les dépressions formées par déformation de la face extérieure de l'outil de gaufrage femelle.

Ainsi, un relief d'embossage à la carte est réalisé sur l'élément plat avec le même outil de gaufrage femelle, en pouvant faire varier notamment l'agencement, la forme, la longueur, la largeur, la profondeur des lignes ou tout autre forme géométrique de rainurage ou de gaufrage.

En outre, par la fabrication d'un seul outil de gaufrage femelle, le fabriquant d'emballage dispose potentiellement d'une série illimitée creux possibles et donc de reliefs possibles pour l'élément plat. De plus, le procédé de réalisation de l'outil de gaufrage femelle étant tellement simple et rapide à mettre en oeuvre que le prix de revient global de la paire d'outils de gaufrage est réduite quasiment de moitié et recouvre essentiellement uniquement celui de l'outil de gaufrage mâle tant le même outil de gaufrage femelle est devenu adaptable à beaucoup de configurations.

La présente invention porte également sur un outil de gaufrage femelle plan formant un outil pour une presse à platine pour le gaufrage d'éléments plats destinés à former des emballages, qui comprend une plaque avec une couche extérieure réalisée dans un matériau à mémoire de forme.

En outre, la présente invention porte sur un outil de gaufrage femelle rotatif, pour le gaufrage d'éléments plats destinés à former des emballages, qui comprend une bande extérieure réalisée dans un matériau à mémoire de forme ou comprenant avec une couche extérieure réalisée dans un matériau à mémoire de forme.

On comprend en effet que cette solution adaptative pour l'outil de gaufrage femelle est aussi bien applicable pour des outils plans de presse à platine que pour des outils rotatifs.

Ainsi, la présente invention porte aussi sur une paire d'outils de gaufrage pour un élément plat, tel qu'une découpe de carton, comprenant un outil de gaufrage mâle dont la face extérieure est pourvue de protubérances correspondant aux reliefs d'embossage souhaités sur l'élément plat à l'issue du gaufrage, et un outil de gaufrage femelle tel que l'un de ceux précédemment définis, de forme et de dimension compatibles avec l'outil de gaufrage mâle.

D'une manière générale, la présente invention porte également sur un module de gaufrage, qui comprend un outil de gaufrage femelle, ou une paire d'outils de gaufrage. L'invention porte sur une machine de traitement d'éléments plats destinés à former des emballages, qui comprend un outil de gaufrage femelle, ou une paire d'outils de gaufrage, ou un module de gaufrage, tel que l'un de ceux précédemment définis. La machine est du type plieuse-colleuse, presse de découpe à platine, machine d'impression et de traitement d'une bande continue, ou d'autres encore.

### Brève description des dessins

L'invention sera bien comprise et ses divers avantages et différentes caractéristiques ressortiront mieux lors de la description suivante, de l'exemple non limitatif de réalisation, en référence aux dessins schématiques annexés, dans lesquels:
- la Figure 1 est une vue schématique d'une machine plieuse-colleuse, vue du côté gauche par rapport au sens de transport des découpes de carton,
- la Figure 2 est une vue illustrant un exemple de paire d'outils de gaufrage mâle et femelle, avec un outil de gaufrage femelle réalisé selon l'invention,
- les Figures 3 à 10 représentent les étapes de réalisation d'un premier outil de gaufrage femelle selon l'invention, son utilisation, puis son adaptation selon un autre profil pour réaliser un deuxième outil de gaufrage différent du premier outil de gaufrage.

### Exposé détaillé de modes de réalisation préférés

La Fig. 1 illustre une plieuse-colleuse illustrant une application possible de l'invention. Dans cet exemple, les découpes de carton arrivent dans la plieuse-colleuse par l'entrée E et sont récupérées sous forme de boîtes pliées à la sortie S, en étant traitées le long de la trajectoire des découpes de carton, dont le sens de transport est indiqué par une flèche F. La plieuse-colleuse comporte successivement de l'entrée E à la sortie S, une station de marge 10, un module de cassage 20, un module 30 qu'on appellera "module de gaufrage", un module de pliage 40 et une station de réception 50.

La fonction du module de gaufrage 30 est d'imprimer mécaniquement un relief sur les découpes de carton défilant dans la plieuse-colleuse, au moyen de la paire d'outils rotatifs 5 et 6. De telles formes en relief peuvent constituer par exemple des lignes de refoulage pour un futur pliage au niveau de ces lignes, ou encore des caractères brailles ainsi imprimés, ou encore des éléments graphiques en relief à but décoratif.

La Fig. 2 illustre un exemple d'une paire d'outils 5 et 6 selon l'invention. Les outils 5 et 6 comportent un outil de gaufrage rotatif mâle 5 et un outil de gaufrage rotatif femelle 6. L'outil mâle 5 est constitué par un cylindre dont la surface périphérique est parsemée de picots (ou protubérances) 41. L'outil femelle 6 est constitué par un cylindre dont la surface périphérique est parsemée de creux (ou dépressions) 42. L'outil de gaufrage mâle 5 est de forme et de dimension compatibles avec l'outil de gaufrage femelle 6. Lors de l'impression braille, les picots 41 pénètrent dans l'épaisseur du carton pour former des caractères brailles.

Avantageusement, les picots 41 et les creux 42 sont portés par une plaque respective 43, 44 en forme de bande enroulée sur l'outil cylindrique respectif 5, 6 pour en former la face extérieure.

Selon l'invention, la plaque 44 de l'outil femelle 6 est réalisée en matériau à mémoire de forme.

Le matériau est choisi parmi les alliages métalliques à mémoire de forme, par exemple de type CuAINi , CuZnAl et NiTi, des polymères présentant des propriétés de type mémoire de forme, comme par exemple des PVC expansé ou des TPU, et d'autres encore.

Par contre, l'outil mâle 5 est toujours réalisé au moyen d'une plaque métallique 43, telle qu'un feuillard ou une plaque d'acier massive usinée pour présenter à sa surface le relief en saillie recherché, constitué de protubérances ponctuelles, linéaires, plus ou moins étendues, continues, discontinues, etc.

Les Figs. 3 à 10 illustrent le procédé de réalisation d'un premier outil de gaufrage femelle selon l'invention, son utilisation pour le gaufrage d'une découpe de carton et le procédé de réalisation d'un deuxième outil de gaufrage femelle présentant un relief différent à partir du premier outil de gaufrage femelle.

Pour réaliser le premier outil de gaufrage femelle, une étape consiste à fournir un premier outil de gaufrage mâle 5, dont la plaque 43 définit une première protubérance 41 (Fig. 3). Une autre étape consiste à fournir un outil de gaufrage femelle 6 selon l'invention dont la plaque ou couche externe 44 est réalisée en matériau à mémoire de forme, et qui se trouve ici dans une forme de départ non déformée se traduisant par une face extérieure lisse.

Ensuite dans une autre étape qui suit (Fig. 4), la plaque 43 est rapprochée contre la plaque 44 (Flèche A1) en exerçant une contrainte pour que la protubérance 41 pénètre dans la plaque 44, et engendre une déformation sous forme d'une dépression à la surface et dans une portion de l'épaisseur de la plaque 44. Ce déplacement relatif entre la plaque 43 et la plaque 44 est opéré par exemple, jusqu'au contact entre la plaque 43 et la plaque 44 de part et d'autre de la protubérance 41. Par cette opération de déformation, réalisée par exemple à température ambiante, une dépression 42 est formée (Figs. 4 et 5) à la surface de l'outil de gaufrage femelle 6 qui est systématiquement et exactement de forme complémentaire à la forme de la protubérance 41 de l'outil de gaufrage mâle 5. Les creux 42 peuvent être également formés sous d'autres conditions dépendant du matériau.

On a ainsi obtenu un premier outil de gaufrage femelle 6 qui peut maintenant être utilisé autant de fois que nécessaire, en coopération avec le premier outil de gaufrage mâle 5. Ainsi, en rapprochant l'un de l'autre (Flèche A2) puis par mise en compression d'une découpe de carton 60 entre le premier outil de gaufrage femelle 6 obtenu par déformation et l'outil de gaufrage mâle 5, le gaufrage d'une découpe de carton 60 est réalisé et une déformation de ce dernier est obtenue sous la forme d'un gaufrage 61 conformément aux Figs. 5 et 6.

Lorsque les opérations de gaufrage de la série prévue de découpes de carton 60 sont terminées et qu'il est nécessaire de passer au gaufrage selon une autre forme, un deuxième outil de gaufrage femelle est réalisé en rétablissant en premier lieu la forme initiale lisse de la surface de la plaque 44. A cet effet, comme le représentent les Figs. 7 et 8, une étape consiste à porte l'outil de gaufrage femelle 6 à une température suffisante pour qu'elle dépasse la température de transformation du matériau à mémoire de forme composant la plaque 44. Par exemple, l'outil de gaufrage femelle 6 est placé dans une étuve chauffée à cet effet, après avoir démonté la paire d'outils de gaufrage 5 et 6. Un apport de chaleur par rayonnement peut également être réalisé. De cette façon, la dépression 42 s'efface car le matériau à mémoire de forme de la plaque 44 retrouve sa forme initiale, à savoir une surface dépourvue de creux.

Cette remise dans la forme de départ de l'outil de gaufrage femelle 6 permet de repartir sur une nouvelle série de déformation de découpes de carton 60 selon une autre forme et/ou un autre relief. Sur les Figs. 9 et 10 est représenté le procédé de réalisation d'un deuxième outil de gaufrage femelle selon l'invention.

Pour réaliser le deuxième outil de gaufrage femelle, une étape consiste à fournir un deuxième outil de gaufrage mâle 5', dont la plaque 43' définit une deuxième protubérance 41' (Fig. 9) présentant une forme différente de la première protubérance 41 (Fig. 3). Une autre étape consiste à fournir l'outil de gaufrage femelle 6 résultant du chauffage précédemment décrit et dont la plaque 44 présente une face extérieure lisse (Fig. 9).

Ensuite, dans une étape supplémentaire consiste à rapprocher (Fig. 10) la plaque 43' contre la plaque 44 (Flèche A3) en exerçant une contrainte suffisante pour que la protubérance 41' pénètre dans la plaque 44, et engendre une déformation sous forme d'une dépression à la surface et dans une portion de l'épaisseur de la plaque 44. Ce déplacement relatif entre la plaque 43' et la plaque 44 est opéré par exemple jusqu'au contact entre la plaque 43' et la plaque 44 de part et d'autre de la protubérance 41'. Par cette opération de déformation, réalisée à température ambiante, une dépression 42' est formée (Fig. 10) à la surface de l'outil de gaufrage femelle 6 qui est systématiquement et exactement de forme complémentaire à la forme la protubérance du deuxième outil de gaufrage mâle 5'.

On a ainsi obtenu un deuxième outil de gaufrage femelle 6 qui peut maintenant être utilisé autant de fois que nécessaire, en coopération avec le deuxième outil de gaufrage mâle 5'.

L'invention porte également sur un procédé de gaufrage d'un élément plat destiné à former un emballage, dans lequel l'opération de gaufrage de l'élément plat est réalisée avec une paire d'outils de gaufrage parmi celles décrites dans le présent texte.

Dans les procédés de gaufrage précédemment présentés, l'élément plat est de préférence une découpe de carton, que ce soit du carton plat, du carton ondulé ou un carton multicouche avec carton plat et carton ondulé.

La présente invention n'est pas limitée aux modes de réalisation décrits et illustrés. De nombreuses modifications peuvent être réalisées, sans pour autant sortir du cadre défini par la portée du jeu de revendications.

## Revendications

1. Procédé de réalisation d'un outil de gaufrage femelle (6) destiné au gaufrage d'un élément plat (60), comprenant les étapes consistant à:
- fournir un outil de gaufrage femelle (6) revêtu d'une couche extérieure (44) réalisée dans un matériau présentant des propriétés de type mémoire de forme et dont la face extérieure est dépourvue de creux,
- fournir un outil de gaufrage mâle (5, 5') dont la face extérieure est pourvue d'au moins une protubérance correspondant à au moins un relief d'embossage souhaité sur l'élément plat (60) après gaufrage, et
- faire coopérer l'outil de gaufrage mâle (5, 5') avec l'outil de gaufrage femelle (6), de sorte que la couche extérieure (44) de l'outil de gaufrage femelle (6) subit une déformation plastique qui créé au moins un creux (42, 42') de forme complémentaire à la ou aux protubérances (41, 41') de l'outil de gaufrage mâle (5, 5').

2. Procédé de réalisation d'un outil de gaufrage femelle (6) destiné au gaufrage d'un élément plat (60), comprenant les étapes suivantes:
- fournir un outil de gaufrage femelle (6) revêtu d'une couche extérieure (44) réalisée dans un matériau présentant des propriétés de type mémoire de forme, et dont la face extérieure comprend au moins un creux,
- porter la face extérieure de l'outil de gaufrage femelle (6) dans des conditions choisies de façon à ce que la face extérieure redevienne dépourvue de creux,
- fournir un outil de gaufrage mâle (5, 5') dont la face extérieure est pourvue d'au moins une protubérance (41, 41') correspondant à au moins un relief d'embossage (42, 42') souhaité sur l'élément plat (60) à l'issue du gaufrage,
- faire coopérer l'outil de gaufrage mâle (5, 5') avec l'outil de gaufrage femelle (6), de sorte que la couche extérieure (44) de l'outil de gaufrage femelle (6) subit une déformation plastique qui créé au moins un creux (42, 42') de forme complémentaire à au moins une protubérance (41, 41') de l'outil de gaufrage mâle.

3. Procédé selon la revendication 1 ou 2, dans lequel le matériau est choisi parmi les alliages métalliques à mémoire de forme, et les matériaux polymères présentant des propriétés de type mémoire de forme.

4. Outil de gaufrage femelle (6) pour des éléments plats destinés à former des emballages, revêtu d'une couche extérieure (44) réalisée dans un matériau présentant des propriétés de type mémoire de forme.

5. Outil selon la revendication 4, dans lequel le matériau est choisi parmi les alliages métalliques à mémoire de forme, et les matériaux polymères présentant des propriétés de type mémoire de forme.

6. Outil selon la revendication 4 ou 5, **caractérisé en ce qu'**il est plan et forme un outil pour une presse à platine.

7. Outil selon la revendication 4 ou 5, **caractérisé en ce qu'**il présente une face extérieure cylindrique de révolution et forme un outil de gaufrage femelle (6) rotatif.

8. Paire d'outils de gaufrage pour un élément plat (60), comprenant un outil de gaufrage mâle (5, 5') dont la face extérieure est pourvue de protubérances (41, 41') correspondant aux reliefs d'embossage (42, 42') souhaités sur l'élément plat (60) à l'issue du gaufrage, et un outil de gaufrage femelle (6) selon l'une des revendications 4 à 7.

9. Module de gaufrage pour des éléments plats destinés à former des emballages, comprenant une paire d'outils de gaufrage selon la revendication 8.

10. Procédé de gaufrage d'un élément plat (60) destiné à former un emballage, dans lequel l'opération de gaufrage de l'élément plat (60) est réalisée avec une paire d'outils de gaufrage selon la revendication 8.

11. Machine de traitement d'éléments plats, comprenant une paire d'outils de gaufrage selon la revendication 8.

## Patentansprüche

1. Verfahren zur Realisierung eines weiblichen Prägewerkzeugs (6), das zum Prägen eines flachen Elements (60) bestimmt ist, umfassend die Schritte, die bestehen in:
- Bereitstellen eines weiblichen Prägewerkzeugs (6), das mit einer äußeren Schicht (44) beschichtet ist, die aus einem Material realisiert ist, das Eigenschaften vom Typ Formgedächtnis aufweist und dessen Außenseite keine Vertiefung aufweist,
- Bereitstellen eines männlichen Prägewerkzeugs (5, 5'), dessen Außenseite mit mindestens einer Erhebung versehen ist, die mindestens einem auf dem flachen Element (60) gewünschten Prägerelief am Ende der Prägung entspricht, und
- Zusammenwirkenlassen des männlichen Prägewerkzeugs (5, 5') mit dem weiblichen Prägewerkzeug (6), so dass die äußere Schicht (44) des weiblichen Prägewerkzeugs (6) eine plastische Verformung erfährt, die mindestens eine Vertiefung (42, 42') mit einer zu der einen oder den mehreren Erhebungen (41, 41') des männlichen Prägewerkzeugs (5, 5') komplementären Form erzeugt.

2. Verfahren zur Realisierung eines weiblichen Prägewerkzeugs (6), das zum Prägen eines flachen Elements (60) bestimmt ist, umfassend die folgenden Schritte:
- Bereitstellen eines weiblichen Prägewerkzeugs (6), das mit einer äußeren Schicht (44) beschichtet ist, die aus einem Material realisiert ist, das Eigenschaften vom Typ Formgedächtnis aufweist und dessen Außenseite mindestens eine Vertiefung umfasst,
- Bringen der äußeren Fläche des weiblichen Prägewerkzeugs (6) unter Bedingungen, die so ausgewählt sind, dass die äußere Fläche wieder frei von Vertiefungen wird,
- Bereitstellen eines männlichen Prägewerkzeugs (5, 5'), dessen Außenseite mit mindestens einer Erhebung (41, 41') versehen ist, die mindestens einem auf dem flachen Element (60) gewünschten Prägerelief (42, 42') am Ende der Prägung entspricht, und
- Zusammenwirkenlassen des männlichen Prägewerkzeugs (5, 5') mit dem weiblichen Prägewerkzeug (6), so dass die äußere Schicht (44) des weiblichen Prägewerkzeugs (6) eine plastische Verformung erfährt, die mindestens eine Vertiefung (42, 42') mit einer zu der einen oder den mehreren Erhebung (41, 41') des männlichen Prägewerkzeugs komplementären Form erzeugt.

3. Verfahren nach Anspruch 1 oder 2, wobei das Material aus metallischen Formgedächtnislegierungen und Polymermaterialien ausgewählt ist, die Eigenschaften vom Typ Formgedächtnis aufweisen.

4. Weibliches Prägewerkzeug (6) für flache Elemente, die zum Bilden von Verpackungen bestimmt sind, wobei es mit einer äußeren Schicht (44) beschichtet ist, die aus einem Material realisiert ist, das Eigenschaften vom Typ Formgedächtnis aufweist.

5. Werkzeug nach Anspruch 4, wobei das Material aus metallischen Formgedächtnislegierungen und Polymermaterialien ausgewählt ist, die Eigenschaften vom Typ Formgedächtnis aufweisen.

6. Werkzeug nach Anspruch 4 oder 5, **dadurch gekennzeichnet, dass** es flach ist und ein Werkzeug für eine Plattenpresse bildet.

7. Werkzeug nach Anspruch 4 oder 5, **dadurch gekennzeichnet, dass** es eine äußere zylindrische Rotationsfläche aufweist und ein weibliches drehbares Prägewerkzeug (6) bildet.

8. Paar von Prägewerkzeugen für ein flaches Element (60), umfassend ein männliches Prägewerkzeug (5, 5'), dessen Außenseite mit Erhebungen (41, 41') versehen ist, die den auf dem flachen Element (60) gewünschten Prägereliefs (42, 42') am Ende der Prägung entsprechen, und ein weibliches Prägewerkzeug (6) nach einem der Ansprüche 4 bis 7.

9. Prägemodul für flache Elemente, die dazu bestimmt sind, Verpackungen zu bilden, umfassend ein Paar von Prägewerkzeugen nach Anspruch 8.

10. Verfahren zum Prägen eines flachen Elements (60), das zum Bilden einer Verpackung bestimmt ist, wobei der Prägevorgang des flachen Elements (60) mit einem Paar von Prägewerkzeugen gemäß Anspruch 8 realisiert wird.

11. Maschine zur Bearbeitung von flachen Elementen, umfassend ein Paar von Prägewerkzeugen nach Anspruch 8.

## Claims

1. Method for producing a female embossing tool (6) intended to emboss a flat element (60), comprising steps consisting of:
- providing a female embossing tool (6) coated with an outer layer (44) made of a material having shape memory type properties, and of which the outer face has no cavities,
- providing a male embossing tool (5, 5') of which the outer face is equipped with at least one protrusion corresponding to at least one embossing relief sought on the flat element (60) after embossing, and
- making the male embossing tool (5, 5') cooperate with the female embossing tool (6), such that the outer layer (44) of the female embossing tool (6) undergoes a plastic deformation which creates at least one cavity (42, 42') of complementary shape to the protrusion(s) (41, 41') of the male embossing tool (5, 5').

2. Method for producing a female embossing tool (6) intended to emboss a flat element (60), comprising the following steps:
- providing a female embossing tool (6) coated with an outer layer (44) made of a material having shape memory type properties, and of which the outer face comprises at least one cavity,
- carrying the outer face of the female embossing tool (6) under the selected conditions such that the outer face goes back to having no cavities,
- providing a male embossing tool (5, 5') of which the outer face is equipped with at least one protrusion (41, 41') corresponding to at least one embossing relief (42, 42') sought on the flat element (60) from the embossing,
- making the male embossing tool (5, 5') cooperate with the female embossing tool (6), such that the outer layer (44) of the female embossing tool (6) undergoes a plastic deformation which creates at least one cavity (42, 42') of complementary shape to the protrusion(s) (41, 41') of the male embossing tool.

3. Method according to claim 1 or 2, wherein the material is selected from among shape memory metal alloys, and polymer materials having shape memory type properties.

4. Female embossing tool (6) for flat elements intended to form packaging, coated with an outer layer (44) made of a material having shape memory type properties.

5. Tool according to claim 4, wherein the material is selected from among shape memory metal alloys, and polymer materials having shape memory type properties.

6. Tool according to claim 4 or 5, **characterised in that** it is flat and forms a tool for a platen press.

7. Tool according to claim 4 or 5, **characterised in that** it has an outer cylindrical face of revolution and forms a rotating female embossing tool (6).

8. Pair of embossing tools for a flat element (60), comprising a male embossing tool (5, 5') of which the outer face is equipped with protrusions (41, 41') corresponding to the embossing reliefs (42, 42') sought on the flat element (60) from the embossing, and a female embossing tool (6) according to one of claims 4 to 7.

9. Embossing module for flat elements intended to form packaging, comprising a pair of embossing tools according to claim 8.

10. Method for embossing a flat element (60) intended to form packaging, wherein the operation of embossing the flat element (60) is done with a pair of embossing tools according to claim 8.

11. Machine for processing flat elements, comprising a pair of embossing tools according to claim 8.
